# EUROPÄISCHE PATENTSCHRIFT

(11) **EP 2 323 512 B1**
(45) Veröffentlichungstag und Bekanntmachung des Hinweises auf die Patenterteilung: **21.11.2012**
(21) Anmeldenummer: 09775780.1
(22) Anmeldetag: 31.08.2009
(51) Int. Cl.: A43B 13/12, A43B 13/14

(54) **SCHUHSOHLE**
SOLE FOR AN ITEM OF FOOTWEAR
SEMELLE DE CHAUSSURE

(30) Priorität: 01.09.2008 CH 14032008
(43) Veröffentlichungstag der Anmeldung: 25.05.2011
(73) Patentinhaber: Flexyboots GmbH, 8272 Ermatingen (CH)
(72) Erfinder: SCAVINI, Andrea, CH-8272 Ermatingen (CH); DI PIPPO, Mario, CH-8280 Kreuzlingen (CH)
(74) Vertreter: Vossius & Partner
(86) Internationale Anmeldenummer: PCT/CH2009/000293
(87) Internationale Veröffentlichungsnummer: WO 2010/022532

(56) Entgegenhaltungen:
- EP-A- 0 041 201
- WO-A-98/27839
- WO-A-2004/105546
- DE-U1-202006 007 725
- FR-A- 1 396 323

## Beschreibung

### Technisches Gebiet

Die Erfindung betrifft eine Schuhsohle gemäss dem unabhängigen Patentanspruch 1 sowie einen Schuh mit einer solchen Schuhsohle.

Solche Schuhsohlen mit einem Sohlenkörper, der eine Schale und einen Kern umfasst, wobei der Kern in die Schale eingebettet ist und aus einem im Verhältnis zum Material der Schale härteren Material hergestellt ist, können bei verschiedenen Arten von Schuhen wie beispielsweise Sport-, Freizeit- oder Alltagsschuhen eingesetzt werden.

### Stand der Technik

Typischerweise bestehen Schuhe aus einer Schuhsohle, die zur Auflage der Fusssohle eines Fusses ausgestaltet ist, und einem Schaft, mit dem der auf der Schuhsohle aufliegende Fuss umschlossen werden kann. Dabei sind die Schuhe häufig beispielsweise bezüglich des Schaftaufbaus, der Absatzgestaltung und/oder des Schuhsohlenaufbaus so ausgestaltet, dass der Fuss in seiner eigentlichen natürlichen Bewegung eingeschränkt und verformt wird. Daraus kann ein falsches Bewegungsverhalten des Schuhträgers resultieren, was wiederum zu erheblichen Komforteinbussen und zu zahlreichen gesundheitlichen Beschwerden des Schuhträgers, wie beispielsweise Rückenschmerzen oder Hüft-, Knie- beziehungsweise Fussproblemen führen kann.

Zur Erhöhung des Tragekomforts, zur Verbesserung der Leistungsfähigkeit und/oder zu Therapie- und Präventionszwecken wird deshalb bei der Ausgestaltung von Schuhen und insbesondere derer Schuhsohlen zunehmend versucht, dem anatomischen Aufbau des Fusses und der Vermeidung der erwähnten Probleme besser Rechnung zu tragen. Beispielsweise weisen heute Schuhsohlen häufig eine Dämpfkonstruktion auf, mit der die auf den Schuhträger wirkende Belastung beim Gehen beziehungsweise Laufen vermindert werden soll. Dabei werden typischerweise vor allem die natürlichen Auftrittsflächen des Fusses, also insbesondere der Fersen- und der Ballenbereich sowie auch der Zehenbereich der Fusssohle, berücksichtigt.

Zusätzlich zu den mit den erwähnten Dämpfkonstruktionen bestückten Schuhsohlen werden heute auch Schuhsohlen eingesetzt, bei deren Aufbau die Biomechanik des Fusses und des gesamten Bewegungsapparates mit einfliesst. Beispielsweise ist in der WO 99/03368 A1 ein Schuh mit einer einen Sohlenkörper aufweisenden Schuhsohle beschrieben, deren dem Fuss abgewandte Bodenseite eine Kippachse in einem Mittelfussbereich bildet. Mittels der Kippachse des Sohlenkörpers wird dabei ein Abrollen des Fusses während des Aufsetzens des Schuhs auf den Boden erreicht, womit die Stossbelastung auf Gelenke und Wirbelsäule während dem Laufen gering gehalten werden soll. Zusätzlich soll die Kippachse in der Standphase eine Haltung mit angewinkelten Knien bewirken, wodurch die Wirbelsäule auch im Stand entlastet werden kann. Zur Erhöhung der Formstabilität des Sohlenkörpers von einem Fersenbereich bis zum Mittelfussbereich ist bei diesem Schuh eine Verstärkungskemplatte in den Sohlenkörper eingelassen.

< EP 0041201 A beschreibt eine Schuhsohle gemäß dem Oberbegriff des Patentanspruchs 1.>

Die erwähnten Schuhe beziehungsweise Schuhsohlen aus dem Stand der Technik weisen neben den beschriebenen Vorteilen auch Nachteile auf. Beispielsweise können zu starke Instabilitäten ein falsches Verhalten des Fusses beim Gehen beziehungsweise Laufen erzeugen oder auch als unkomfortabel empfunden werden. Oder bei einer zu starren Ausgestaltung eines Schuhes kann der Fuss nicht seiner Anatomie entsprechend Abrollen. Auch kann ein ausgestellter Absatz eine Hebelwirkung auf die Ferse ausüben, was zu einer Fehlbelastung des Fusses und des an ihn anhängenden Halte- und Bewegungsapparates führen kann.

Es besteht somit ein Bedürfnis nach einer Schuhsohle, die ein an die Biomechanik und Anatomie des Fusses angepasste Bewegung des Fusses beim Gehen, Laufen und Stehen ermöglicht.

### Darstellung der Erfindung

Die Aufgabe wird erfindungsgemäss durch eine Schuhsohle gelöst, wie sie im unabhängigen Patentanspruch 1 definiert ist. Vorteilhafte Ausführungsvarianten der erfindungsgemässen Schuhsohle ergeben sich aus den abhängigen Patentansprüchen. Das Wesen der Erfindung besteht im Folgenden: Eine Schuhsohle umfasst einen Sohlenkörper mit einer Schale und einem Kern (Balance Driver^{™}), wobei der Kern (Balance Driver^{™}) in die Schale eingebettet ist und wobei der Kern (Balance Driver^{™}) aus einem im Verhältnis zum Material der Schale festeren Material hergestellt ist. Der Kern (Balance Driver^{™}) des Sohlenkörpers umfasst einen Fersenteil und einen Ballenteil, wobei der Fersenteil und der Ballenteil jeweils eine in Richtung einer Bodenseite der Schale angeordnete Bodenseite aufweisen, die konvex gekrümmt ausgestaltet ist.

In Bezug auf die Materialien der Schale und des Kerns (Balance Driver^{™}) wird hier unter dem Begriff fest beziehungsweise Festigkeit die Widerstandfähigkeit gegenüber plastischer und elastischer Verformung verstanden. Die Schuhsohle ist so ausgestaltet, dass der Fersenteil des Kerns (Balance Driver^{™}) benachbart zur Ferse eines Fusses angeordnet ist und der Ballenteil des Kerns (Balance Driver^{™}) benachbart zum Fussballen des Fusses, wenn die Schuhsohle bestimmungsgemäss mit einer der Bodenseite des Sohlenkörpers abgewandten Fussseite am Fuss anliegt. Unter dem Begriff Fussballen wird in diesem Zusammenhang der Teil des Fusses unterhalb der Zehengrundgelenke verstanden, der einen üblicherweise leicht gewölbten Bereich der Fusssohle mit umfasst. Die konvexe Krümmung des Fersenteils des Kerns (Balance Driver^{™}) und des Ballenteils des Kerns (Balance Driver^{™}) kann rund, elliptisch, mit oder ohne einem abgeflachten Plateau, trapezförmig, in einer beliebigen gekrümmten Funktion oder ähnlich ausgestaltet sein.

In der erfindungsgemässen Schuhsohle ist das natürliche Zweikomponenten-Konzept des menschlichen Fusses übernommen. Bei diesem natürlichen Zweikomponenten-Konzept des menschlichen Fusses sind die Hauptbelastungsbereiche des Fusses, insbesondere der Fersenbereich und der Ballenbereich, mit einem verhältnismässig festen Kern, insbesondere dem Fersenbein und der schräg bis quer verlaufenden Reihe der Mittelfussköpfchen, ausgestaltet, der in Richtung der Fusssohle von einem verhältnismässig verformbaren Mantel, beispielsweise dem Fersenfettpolster und dem Ballenfettpolster, abgedeckt ist. Bei der erfindungsgemässen Schuhsohle ist entsprechend der verhältnismässig feste Kern (Balance Driver^{™}) und insbesondere dessen Fersenteil und dessen Ballenteil von der verhältnismässig verformbaren Schale ummantelt. Durch die konvex gekrümmte Bodenseite des Fersenteils und des Ballenteils ist die Schuhsohle mit einem abgerundeten Fersenbereich und einem abgerundeten Ballenbereich ausgestaltet. Der abgerundete Fersenbereich ermöglicht unter anderem ein Eingleiten in den Belastungsvorgang beim Gehen beziehungsweise Laufen ohne eine zusätzliche Hebelwirkung auszuüben.

Auf diese Art und Weise ist - im Gegensatz zu üblichen Schuhsohlensystemen, bei denen im Allgemeinen der Fuß weich gebettet ist und ein relativ harter Absatz darunter gesetzt ist - bei der erfindungsgemässen Schuhsohle das natürliche Zweikomponenten-Konzept des menschlichen Fusses in die Schuhsohle übernommen.

Mit der erfindungsgemässen Schuhsohle können die Hauptbelastungsbereiche des Fusses beim Gehen und Laufen erfasst und unterstützt werden, so dass ein an die Biomechanik des Fusses angepasstes Abrollen beim Gehen beziehungsweise Laufen möglich ist. Wie beim menschlichen Fuss auch, ist die Schuhsohle bei einer alleinigen Belastung ihres Fersenbereichs oder bei einer alleinigen Belastung ihres Ballenbereichs nicht stabil. Bei diesen Belastungen ist also die passive Stabilität der Schuhsohle eingeschränkt und eine entsprechende Stabilität muss aktiv erzeugt beziehungsweise gehalten werden. Während der Midstance-Phase besteht jedoch analog zum menschlichen Fuss eine Dreipunkte- bis flächige Belastung unter der Ferse und insbesondere unter dem Fussballen, die zu einer Standstabilität führt. Wiederum analog zum menschlichen Fuss kann sich die verhältnismässig verformbare Schale bei einer verhältnismässig hohen Belastung beim Gehen beziehungsweise beim Laufen zum Boden hin abflachen, was einem Dämpfungsvorgang entspricht, und damit dann eine grössere passive Stabilität vermitteln. Gleichzeitig kann die Schuhsohle aber wie oben beschrieben während des Gehens beziehungsweise Laufens häufig in einem instabilen Zustand sein, der vom Träger eines die Schuhsohle umfassenden Schuhs mit der Fusssohle registriert und ausgeglichen wird. Dadurch wird unter anderem die Muskulatur des Halte- und Bewegungsapparats des Trägers aktiviert und ein aktives Gehen beziehungsweise Laufen ermöglicht. Fehlbelastungen des Fusses mit den zugehörigen Auswirkungen auf den Halte- und Bewegungsapparat können auf diese Weise vermieden oder vermindert werden. In Folge dieser dem menschlichen Fuss nachempfundenen Ausgestaltung der Schuhsohle wird ein aktives Gehen beziehungsweise Laufen ermöglicht und für eine propriorezeptive Reizantwort im Fuss gesorgt, die zu einer Aktivierung des muskuloskelettalen Systems führt, wodurch der gesamte Halte- und Bewegungsapparat trainiert beziehungsweise sensibilisiert wird.

Der Fersenteil des Kerns (Balance Driver^{™}) und der Ballenteil des Kerns (Balance Driver^{™}) können jeweils eine dem Fuss zuwendbare Fussseite aufweisen, die im Wesentlichen flach und plan gehalten ist. Der Umriss der Fussseite des Fersenteils des Kerns (Balance Driver^{™}) und der Umriss der Fussseite des Ballenteils des Kerns (Balance Driver^{™}) können so ausgestaltet sein, dass sie zumindest eine Projektion der Ferse des Fusses beziehungsweise eine Projektion des Fussballens des Fusses umfassen. Insbesondere können die Umrisse der Fussseiten des Fersenteils des Kerns (Balance Driver^{™}) und des Ballenteils des Kerns (Balance Driver^{™}) jeweils im Wesentlichen elliptisch ausgestaltet sein. Dabei können die Längs- beziehungsweise Hauptachsen dieser beiden Umrisse, zum Beispiel der beiden Ellipsen, jeweils schiefwinklig zur Längsachse der Schuhsohle angeordnet sein, wobei die Längsbeziehungsweise Hauptachsen auf einer dem Aussenrist des Fusses zuzuordnenden Aussenseite der Schuhsohle aufeinander zulaufen und somit auf einer dem Innenrist des Fusses zuzuordnenden Innenseite der Schuhsohle von einander weg verlaufen. Auch kann der Umriss der Fussseite des Fersenteils mit einer Ausbuchtung ausgestaltet sein, die angrenzend an das Sustentaculum tali des Fersenbeins des Fusses anordbar ist, womit eine Stabilisierung der Schuhsohle vom Fersenbereich in Richtung der Innenseite der Schuhsohle erreicht werden kann. Weiter kann der Ballenteil des Kerns (Balance Driver^{™}) zwei im Wesentlichen rechtwinklig zu seiner Fussseite angeordnete Flanken aufweisen. Mit solchen vom Kern (Balance Driver^{™}) aus hochgezogenen Flanken kann einerseits die Ferse verbessert umfasst werden und andererseits kann ein Schaft des Schuhs in diesem Bereich stabilisiert werden.

Erfindungsgemäß ist die Bodenseite des Fersenteils des Kerns (Balance Driver^{™}) entlang verschiedener Achsen des Fersenteils des Kerns (Balance Driver^{™}) verschieden mit jeweils sich ändernden Radien konvex gekrümmt ausgestaltet.

Insbesondere kann die Bodenseite des Fersenteils des Kerns (Balance Driver^{™}) im Wesentlichen ellipsoidisch ausgestaltet sein. Damit kann beim Gehen beziehungsweise Laufen zumindest zeitweise in einer beliebigen Richtung eine Instabilität der Ferse des Fusses erzeugt werden, die vom Träger des die Schuhsohle umfassenden Schuhs mit der Fusssohle registriert und muskulär ausgeglichen wird. Dadurch kann unter anderem die Muskulatur des Halte- und Bewegungsapparats des Trägers zusätzlich aktiviert und ein natürliches Gehen beziehungsweise Laufen ermöglicht werden. Fehlbelastungen des Fusses mit den entsprechenden Auswirkungen auf den Halte- und Bewegungsapparat können auf diese Weise vermieden oder vermindert werden.

Bevorzugt umschreiben dabei eine Längsachse des Fersenteils des Kerns (Balance Driver^{™}) und die Längsachse der Schuhsohle einen Winkel, der in einem Bereich von ungefähr 90° bis ungefähr 110° liegt und insbesondere in einem Bereich von ungefähr 95° bis ungefähr 103°. Dabei ist dieser Winkel zu einer der Innenseite des Fusses zuzuordnenden Seite der Sohle nach dem Zehenbereich der Sohle oder zu einer der Aussenseite des Fusses zuzuordnenden Seite der Sohle nach dem Fersenbereich der Sohle gemessen. Mit einem auf diese Weise angeordneten Fersenteil des Kerns (Balance Driver^{™}) kann das natürliche Abrollverhalten der Ferse des Fusses in der Schuhsohle abgebildet und in die Schuhsohle übernommen werden. Damit kann mittels der Schuhsohle der natürliche Bewegungsablauf beim Gehen bzw. Laufen weiter unterstützt und gefördert werden.

Vorzugsweise ist die Bodenseite des Ballenteils des Kerns (Balance Driver^{™}) entlang verschiedener Achsen des Ballenteils des Kerns (Balance Driver^{™}) verschieden mit jeweils sich ändernden Radien konvex gekrümmt ausgestaltet. Insbesondere kann die Bodenseite des Ballenteils des Kerns (Balance Driver^{™}) im Wesentlichen ellipsoidisch ausgestaltet sein. Damit kann beim Gehen beziehungsweise Laufen zumindest zeitweise in einer beliebigen Richtung auch eine Instabilität des Fussballens des Fusses erzeugt werden, die vom Träger des die Schuhsohle umfassenden Schuhs mit der Fusssohle registriert und muskulär ausgeglichen wird. Dadurch kann unter anderem die Muskulatur des Halte- und Bewegungsapparats des Trägers zusätzlich aktiviert und ein natürliches Gehen beziehungsweise Laufen ermöglicht werden. Fehlbelastungen des Fusses mit den entsprechenden Auswirkungen auf den Halte- und Bewegungsapparat können auf diese Weise weiter vermieden oder vermindert werden.

Bevorzugt umschreiben dabei eine Längsachse des Ballenteils des Kerns (Balance Driver^{™}) und die Längsachse der Schuhsohle einen Winkel, der in einem Bereich von ungefähr 70° bis ungefähr 85° liegt, insbesondere in einem Bereich von ungefähr 75° bis ungefähr 80° und der insbesondere ungefähr 77° beträgt. Dabei ist dieser Winkel zu einer der Innenseite des Fusses zuzuordnenden Seite der Sohle nach dem Zehenbereich der Sohle oder zu einer der Aussenseite des Fusses zuzuordnenden Seite der Sohle nach dem Fersenbereich der Sohle gemessen. Mit einem auf diese Weise angeordneten Ballenteil des Kerns (Balance Driver^{™}) kann das natürliche Abrollverhalten des Fussballens des Fusses in der Schuhsohle abgebildet und in die Schuhsohle übernommen werden. Damit kann mittels der Schuhsohle der natürliche Bewegungsablauf beim Gehen bzw. Laufen weiter unterstützt und gefördert werden.

Bevorzugt ist die Bodenseite der Schale in einem an den Fersenteil des Kerns (Balance Driver^{™}) angrenzenden Bereich im Wesentlichen korrespondierend zur Bodenseite des Fersenteils des Kerns (Balance Driver^{™}) ausgestaltet. Mit einer solchen Bodeseite der Schale kann zusätzlich zum Fersenteil des Kerns (Balance Driver^{™}) die Schale im Fersenbereich der Schuhsohle der Form der Ferse des Fusses nachempfunden werden. Dies kann ein verbessertes Eingleiten der Schuhsohle in den Belastungsvorgang beim Gehen beziehungsweise Laufen ermöglichen.

Vorzugsweise kann die Bodenseite der Schale in einem an den Ballenteil des Kerns (Balance Driver^{™}) angrenzenden Bereich im Wesentlichen korrespondierend zur Bodenseite des Ballenteils des Kerns (Balance Driver^{™}) ausgestaltet sein. Mit einer solchen Bodenseite der Schale kann zusätzlich zum Ballenteil des Kerns (Balance Driver^{™}) die Schale im Ballenbereich der Schuhsohle der Form des Fussballens des Fusses nachempfunden werden, was ein verbessertes Abrollverhalten der Schuhsohle beim Gehen beziehungsweise Laufen ermöglicht.

Die Schale kann zwischen dem Fersenteil und dem Ballenteil in Längsrichtung der Schuhsohle konkav gekrümmt ausgestaltet. Mit einem solchen Sohlenkörper kann verhindert werden, dass die Schuhsohle zwischen dem Fersenbereich und dem Ballenbereich aufliegt und somit das Abrollverhalten der Schuhsohle beeinträchtigt. Die Schale kann auch zwischen dem Fersenteil und dem Ballenteil in Längsrichtung der Schuhsohle mit einem weichen Material ausgefüllt und im Wesentlichen eben ausgestaltet sein.

In einer bevorzugten Ausführungsvariante umfasst der Kern (Balance Driver^{™}) einen Steg, der den Fersenteil und den Ballenteil miteinander verbindet. Mit einem solchen Steg kann die Schuhsohle entsprechend dem menschlichen Fuss zwischen dem Fersenbereich und dem Ballenbereich steif gehalten werden. Damit lässt sich eine Verformung der Schuhsohle zwischen dem Fersenbereich und dem Ballenbereich in Richtung Boden und ein damit einhergehendes Abknicken des Fusses im Schaft gering halten, womit eine höhere Stabilität ermöglicht und eine stärkere Mittelfusspronation verhindert werden kann sowie ein verbessertes natürliches Abrollen des Fusses möglich ist. Insbesondere kann damit verhindert werden, dass die Schuhsohle beim Gehen beziehungsweise Laufen in der Phase zwischen der Fersenbelastung und der Midstance-Belastung im Bereich zwischen dem Fersenbereich und dem Ballenbereich einknickt und damit die natürliche Biomechanik des Fusses beeinträchtigt.

Vorzugsweise weisen der Fersenteil des Kerns (Balance Driver^{™}) und der Ballenteil des Kerns (Balance Driver^{™}) jeweils eine einem Fuss zuwendbare Fussseite auf und der Steg verbindet den Fersenteil des Kerns (Balance Driver^{™}) und den Ballenteil des Kerns (Balance Driver^{™}) jeweils an deren Fussseiten miteinander. Somit lässt sich ein gewünschtes Steifhalten der Schuhsohle zwischen dem Fersenbereich und dem Ballenbereich erreichen, ohne dass die konvexe Ausgestaltung des Fersenteils des Kerns (Balance Driver^{™}) und des Ballenteils des Kerns (Balance Driver^{™}) dadurch beeinträchtigt wird.

Bevorzugt weist der Fersenteil des Kerns (Balance Driver^{™}) und/oder der Ballenteil des Kerns (Balance Driver^{™}) mindestens eine Kammer auf. Dabei können die Fussseiten des Fersenteils des Kerns (Balance Driver^{™}) und des Ballenteils des Kerns (Balance Driver^{™}) in Richtung des Fusses abgedeckt ausgestaltet sein. Die mindestens eine Kammer kann mit Luft oder sonstigen Materialien gefüllt sein. Mit solch mindestens einer Kammer kann das Gewicht der Schuhsohle vermindert werden, was den Tragkomfort der Schuhsohle verbessern kann.

In einer weiteren bevorzugten Ausführungsvariante umfasst der Kern (Balance Driver^{™}) einen Lippenteil, der sich ausgehend vom Ballenteil des Kerns (Balance Driver^{™}) in Richtung eines Zehenbereichs der Schuhsohle erstreckt. Mit einem solchen Lippenteil kann die bevorzugte Abrollbewegung der Schuhsohle in den Zehenbereich der Schuhsohle und somit in einen Zehenbereich und insbesondere in einen Grosszehenbereich des Fusses weitergeführt werden. Dabei kann der Lippenteil Ausnehmungen aufweisen, die ein in Bezug auf die einzelnen Zehen des Fusses flexibles Verhalten beim Abrollen ermöglichen können.

Vorzugsweise ist der Kern (Balance Driver^{™}) des Sohlenkörpers aus einem synthetischen Material, aus Holz, aus Metal oder aus Kunstfasern hergestellt. Mittels solcher Materialien kann der Kern (Balance Driver^{™}) mit auf seinen spezifischen Verwendungszweck angepassten Eigenschaften ökonomisch hergestellt werden. Dabei kann es vorteilhaft sein, die Ausgestaltung des Kerns (Balance Driver^{™}) auf die Dimensionen des Träger hin anzupassen und/oder auf das Gewicht des Trägers sowie auf das vorgesehenen Einsatzgebiet der Schuhsohle.

Bevorzugt ist die Schale des Sohlenkörpers aus Gummi, Polyurethan, Leder oder Kautschuk hergestellt. Mittels solcher Materialien kann die Schale mit auf seinen spezifischen Verwendungszweck angepassten Eigenschaften ökonomisch hergestellt werden. Dabei kann es vorteilhaft sein, die Ausgestaltung der Schale auf die Dimensionen des Träger hin anzupassen und/oder auf das Gewicht des Trägers sowie auf das vorgesehenen Einsatzgebiet der Schuhsohle. Auch kann die Schale von variabler Härte und/oder Festigkeit sein, um somit der lokalen Belastungssituation in der Schuhsohle spezifisch Rechnung zu tragen. Dabei kann die Schale insbesondere in einem Bereich des Einrollens und/oder in einem Bereich des Abrollens verhältnismässig weich ausgestaltet sein, um diese Bewegung zu unterstützen. Sie kann auch im Bereich des Bodenkontakts verhältnismässig weich ausgestaltet sein, um durch Verformung im Sinne der Abflachung initial zu dämpfen und daraufhin eine grössere Stabilität zu erzeugen. Ebenfalls kann sie im medialen Bereich der Ferse verhältnismässig hart ausgestaltet sein, um einer Überpronation vorzubeugen.

Ein weiterer Aspekt der Erfindung betrifft einen Schuh, der eine Schuhsohle nach einem der vorangehenden Ansprüche und einen Schaft umfasst. Dabei kann die Schuhsohle insbesondere an einer Fussinnenseite und an einer Fussaussenseite im Bereich der Ferse hochgezogen angrenzend an den Schaft ausgestaltet sein, um den Schaft zu stabilisieren und verbessert mit der Schuhsohle zu verbinden.

### Kurze Beschreibung der Zeichnungen

Im Folgenden wird der erfindungsgemässe Schuh und die erfindungsgemässe Schuhsohle unter Bezugnahme auf die beigefügten Zeichnungen anhand von Ausführungsbeispielen detaillierter beschrieben. Es zeigen:
- Fig. 1: eine Seitenansicht eines erfindungsgemässen Schuhs mit einer erfindungsgemässen Schuhsohle;
- Fig. 2: eine Querschnittsansicht der Schuhsohle von Fig. 1;
- Fig. 3: eine Ansicht eines Kerns der Schuhsohle von Fig. 1 von der Bodenseite der Schuhsohle her; und
- Fig. 4: eine perspektivische Ansicht des Kerns von Fig. 1.

### Weg(e) zur Ausführung der Erfindung

In Fig. 1 ist ein Ausführungsbeispiel eines erfindungsgemässen Schuhs 1 mit einem Schaft 2 und einer erfindungsgemässen Schuhsohle 3 gezeigt. Der Schaft 2 kann aus einem beliebigen geeigneten Material wie beispielsweise aus Leder, aus Nylon oder aus einem ähnlichen Stoff auf bekannte Art und Weise hergestellt sein. Auch kann er beliebige geeignete Mittel zur Fixierung eines Fusses eines Schuhträgers aufweisen wie beispielsweise Schnürsenkel, Klettverschlüsse, Gummizüge oder ähnliches. Die Schuhsohle 3 weist eine Bodenseite 32 oder Laufseite auf, die bei bestimmungsgemässem Gebrauch des Schuhs 1 dem Boden zugewandt ist und die angepasst auf das Einsatzgebiet des Schuhs 1 mit einem entsprechenden Profil versehen sein kann. Auch umfasst die Schuhsohle 3 einen Sohlenkörper mit einer Schale 4, die eine beim bestimmungsgemässen Gebrauch des Schuhs 1 ebenfalls dem Boden zugewandten Bodenseite 42 aufweist. Die Schale 4 kann aus Gummi, Polyurethan, Leder, einem Schaumstoff, etwas ähnlichem oder einer Kombination mehrerer Materialien hergestellt sein und eine einheitliche oder auf das Einsatzgebiet angepasste variable Härte und/oder Festigkeit aufweisen. Die Schuhsohle 3 weist einen Fersenbereich 33 auf, der benachbart zu einer Ferse des Fusses des Schuhträgers angeordnet ist, wenn der Schuh 1 bestimmungsgemäss am Fuss befestigt ist, einen Ballenbereich 34, der benachbart zu einem Fussballen des Fusses des Schuhträgers angeordnet ist, wenn der Schuh 1 bestimmungsgemäss am Fuss befestigt ist, und einen Zehenbereich 35, der benachbart zu den Zehen des Fusses des Schuhträgers angeordnet ist, wenn der Schuh 1 bestimmungsgemäss am Fuss befestigt ist.

Die Bodenseite 32 der Schuhsohle 3 sowie auch die Bodenseite 42 der Schale 4 sind im Fersenbereich 33 und im Ballenbereich 34 jeweils in Längsrichtung des Schuhs 1 konvex gekrümmt ausgestaltet, das heisst in Richtung des Bodens nach aussen gewölbt. Zwischen dem Fersenbereich 33 und dem Ballenbereich 34 sind die Bodenseite 32 der Schuhsohle 3 sowie auch die Bodenseite 42 der Schale 4 jeweils in Längsrichtung des Schuhs 1 konkav gekrümmt ausgestaltet, das heisst in Richtung vom Boden weg nach innen eingebuchtet. Vom Ballenbereich 34 bis zum Zehenbereich 35 ist die Bodenseite 32 der Schuhsohle 3 sowie auch die Bodenseite 42 der Schale 4 jeweils so geschwungen ausgestaltet, dass der Zehenbereich 35 ohne zusätzliche äussere Belastung des Schuhs 1 den Boden nicht berührt, wenn der Schuh 1 im Fersenbereich 33 und im Ballenbereich der Schuhsohle 3 auf dem Boden aufliegt.

Für die gesamte weitere Beschreibung gilt folgende Festlegung. Sind in einer Figur zum Zweck zeichnerischer Eindeutigkeit Bezugszeichen enthalten, aber im unmittelbar zugehörigen Beschreibungstext nicht erwähnt, so wird auf deren Erläuterung in vorangehenden Figurenbeschreibungen Bezug genommen.

Fig. 2 zeigt eine Querschnittsansicht der Schuhsohle 3, wobei ein in die Schale 4 eingebetteter Kern 5 (Balance Driver^{™}) des Sohlenkörpers der Schuhsohle 3 ersichtlich ist. Der Kern 5 (Balance Driver^{™}) kann aus einem synthetischen Material, aus Holz, aus Kunstfasern, aus Metall, aus etwas ähnlichem oder aus einer Kombination mehrerer Materialien hergestellt sein und weist eine Festigkeit auf, die höher ist als die Festigkeit des Materials der Schale 4. Die Schuhsohle 3 weist eine Fussseite 31 und die Schale 4 weist eine Fussseite 41 auf, die jeweils benachbart zur Fusssohle des Fusses angeordnet sind, wenn der Schuh 1 bestimmungsgemäss am Fuss befestigt ist.

Der Kern 5 (Balance Driver^{™}) umfasst einen Fersenteil 51 mit einer Fussseite 512 und einer Bodenseite 513 sowie einen Ballenteil 52 mit einer Fussseite 522 und einer Bodenseite 523, wobei der Fersenteil 51 im Querschnitt mächtiger ausgestaltet ist als der Ballenteil 52. Die Fussseite 512 des Fersenteils 51 und die Fussseite des Ballenteils 522 sind eben bzw. plan ausgeführt. Von der Fussseite 512 des Fersenteils 51 aus erstreckt sich eine geschwungene Flanke 55 rechtwinklig in Richtung des Schafts 2 des Schuhs 1. Die Bodenseite 513 des Fersenteils 51 und die Bodenseite 523 des Ballenteils 52 sind jeweils konvex gekrümmt ausgestaltet, das heisst in Richtung des Bodens nach aussen gewölbt. Der Fersenteil 51 und der Ballenteil 52 weisen jeweils mehrere Kammern 511 beziehungsweise 521 auf, die mit Luft oder einem geeigneten Material gefüllt sind. Der Fersenteil 51 und der Ballenteil 52 sind jeweils im Bereich von dessen Fussseite 512 beziehungsweise von dessen Fussseite 522 über einen Steg 53 mit Kreuzbändern 531 miteinander verbunden. Weiter umfasst der Kern 5 (Balance Driver^{™}) einen Lippenteil 54, der sich ausgehend vom Bereich der Fussseite 522 des Ballenteils 52 in Richtung des Zehenbereichs 35 der Schuhsohle 3 erstreckt.

In Fig. 3 ist der Kern 5 (Balance Driver^{™}) von der Bodenseite 32 der Schuhsohle 3 her gezeigt, wobei auch der Umfang der Bodenseite 42 der Schale 4 des Sohlenkörpers schematisch dargestellt ist. Der Fersenteil 51 und der Ballenteil 52 des Kerns 5 (Balance Driver^{™}) sind jeweils in dieser Ansicht im Wesentlichen elliptisch ausgestaltet. Die Hauptachse 512' des im Wesentlichen elliptischen Fersenteils 51 und die Hauptachse 522' des im Wesentlichen elliptischen Ballenteils 52 sind jeweils schiefwinklig zu einer Längsachse 3' der Schuhsohle 3 angeordnet, wobei die Hauptachsen 512' und 522' auf einer dem Aussenrist des Fusses zuzuordnenden Aussenseite der Schuhsohle 3 aufeinander zulaufen und somit auf einer dem Innenrist des Fusses zuzuordnenden Innenseite der Schuhsohle 3 von einander weg verlaufen. Die Längsachse 512' des Fersenteils 51 des Kerns 5 (Balance Driver^{™}) und die Längsachse 3' der Schuhsohle 3 umschreiben einen Winkel α, der vorzugsweise in einem Bereich von ungefähr 90° bis ungefähr 110° liegt und insbesondere in einem Bereich von ungefähr 95° bis ungefähr 103°. Die Längsachse 522' des Ballenteils 52 des Kerns 5 (Balance Driver^{™}) und die Längsachse 3' der Schuhsohle 3 umschreiben einen Winkel β, der vorzugsweise in einem Bereich von ungefähr 70° bis ungefähr 85° liegt, insbesondere in einem Bereich von ungefähr 75° bis ungefähr 80° und der in einem insbesondere bevorzugten Ausführungsbeispiel ungefähr 77° beträgt.

Der Steg 53 weist an seiner Unterseite zwei kurvig ausgebildete Aussenbänder 532 auf, die in einer Ebene gegen die Mitte des Stegs 53 in seiner Längsrichtung aufeinander zulaufen und gegen die Längsenden des Stegs 53 von einander weglaufen. Zwischen den Aussenbänder 532 sind jeweils die überkreuzt angeordneten geraden Kreuzbänder 531 angeordnet. Eine solche Anordnung des Stegs 53 ermöglicht die Ausgestaltung des Stegs mit einer verhältnismässig hohen Steifheit und einem verhältnismässig geringen Gewicht. Der Lippenteil 54 weist drei schräg in den Zehenbereich verlaufende Ausnehmungen auf.

Fig. 4 zeigt den Kern 5 (Balance Driver^{™}) der Schuhsohle 3 in einer perspektivischen Ansicht. Dabei ist ersichtlich, dass die Fussseite 512 des Fersenteils 51 mit einer Ausbuchtung 514 ausgestaltet ist, die angrenzend an das Sustentaculum tali des Fersenbeins des Fusses angeordnet ist, wenn der Schuh 1 bestimmungsgemäss am Fuss befestigt ist. Weiter sind die beiden im Wesentlichen parallelen Flanken 55 ersichtlich, die sich von der Fussseite 512 des Fersenbereichs 51 in etwa rechtwinklig nach oben erstrecken.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend.

Die Erfindung umfasst ebenfalls einzelne Merkmale in den Figuren auch wenn sie dort im Zusammenhang mit anderen Merkmalen gezeigt sind und/oder vorstehend oder nachfolgend nicht genannt sind. Im Weiteren schließt der Ausdruck "umfassen" und Ableitungen davon andere Elemente oder Schritte nicht aus. Ebenfalls schließt der unbestimmte Artikel "ein" beziehungsweise "eine" und Ableitungen davon eine Vielzahl nicht aus. Die Funktionen mehrerer in den Ansprüchen aufgeführter Merkmale können durch eine Einheit erfüllt sein. Alle Bezugszeichen in den Ansprüchen sind nicht als den Umfang der Ansprüche einschränkend zu verstehen.

## Patentansprüche

1. Schuhsohle (3), die einen Sohlenkörper mit einer Schale (4) und einem Kern (5) umfasst, wobei der Kern (5) in die Schale (4) eingebettet ist und wobei der Kern (5) aus einem im Verhältnis zum Material der Schale (4) festeren Material hergestellt ist, **dadurch gekennzeichnet, dass** der Kern (5) des Sohlenkörpers einen Fersenteil (51) und einen Ballenteil (52) umfasst, wobei der Fersenteil (51) und der Ballenteil (52) jeweils eine in Richtung einer Bodenseite (42) der Schale (4) angeordnete Bodenseite (513) aufweisen, die konvex gekrümmt ausgestaltet ist, und wobei die Bodenseite (513) des Fersenteils (51) des Kerns (5) entlang verschiedener Achsen (512') des Fersenteils (51) des Kerns (5) verschieden mit jeweils sich ändernden Radien konvex gekrümmt ausgestaltet ist.

2. Schuhsohle (3) nach Anspruch 1, bei der eine Längsachse (512') des Fersenteils (51) des Kerns (5) und die Längsachse (3') der Schuhsohle (3) einen Winkel (α) umschreiben, der in einem Bereich von ungefähr 90° bis ungefähr 110° liegt.

3. Schuhsohle (3) nach Anspruch 1 oder 2, bei der die Bodenseite (523) des Ballenteils (52) des Kerns (5) entlang verschiedener Achsen (522', 522") des Ballenteils (52) des Kerns (5) verschieden mit jeweils sich ändernden Radien konvex gekrümmt ausgestaltet ist.

4. Schuhsohle (3) nach einem der vorangehenden Ansprüche, bei der eine Längsachse (522') des Ballenteils (52) des Kerns (5) und die Längsachse (3') der Schuhsohle (3) einen Winkel (β) umschreiben, der in einem Bereich von ungefähr 70° bis ungefähr 85° liegt.

5. Schuhsohle (3) nach einem der vorangehenden Ansprüche, bei der die Bodenseite (42) der Schale (4) in einem an den Fersenteil (51) des Kerns (5) angrenzenden Bereich im Wesentlichen korrespondierend zur Bodenseite (513) des Fersenteils (51) des Kerns (5) ausgestaltet ist.

6. Schuhsohle (3) nach einem der vorangehenden Ansprüche, bei der die Bodenseite (42) der Schale (4) in einem an den Ballenteil (52) des Kerns (5) angrenzenden Bereich im Wesentlichen korrespondierend zur Bodenseite (523) des Ballenteils (52) des Kerns (5) ausgestaltet ist.

7. Schuhsohle (3) nach einem der vorangehenden Ansprüche, bei der der Kern (5) einen Steg (53) umfasst, der den Fersenteil (51) und den Ballenteil (52) miteinander verbindet.

8. Schuhsohle (3) nach Anspruch 7, bei der der Fersenteil (51) des Kerns (5) und der Ballenteil (52) des Kerns (5) jeweils eine einem Fuss zuwendbare Fussseite (512, 522) aufweisen und bei der der Steg (53) den Fersenteil (51) des Kerns (5) und den Ballenteil (52) des Kerns (5) jeweils an deren Fussseiten (512, 522) miteinander verbindet.

9. Schuhsole nach einem der vorangehenden Ansprüche, bei der der Fersenteil (51) des Kerns (5) mindestens eine Kammer (511) aufweist.

10. Schuhsole nach einem der vorangehenden Ansprüche, bei der der Ballenteil (52) des Kerns (5) mindestens eine Kammer (521) aufweist.

11. Schuhsohle (3) nach einem der vorangehenden Ansprüche, bei der der Kern (5) einen Lippenteil (54) umfasst, der sich ausgehend vom Ballenteil (52) des Kerns (5) in Richtung eines Zehenbereichs (35) der Schuhsohle (3) erstreckt.

12. Schuhsohle (3) nach einem der vorangehenden Ansprüche, bei der der Kern (5) des Sohlenkörpers aus einem synthetischen Material, aus Holz, aus Metall oder aus Kunstfasern hergestellt ist.

13. Schuhsohle (3) nach einem der vorangehenden Ansprüche, bei der die Schale (4) des Sohlenkörpers aus Gummi, Polyurethan, Leder oder Kautschuk hergestellt ist.

14. Schuh (1), der eine Schuhsohle (3) nach einem der vorangehenden Ansprüche und einen Schaft (2) umfasst.

## Claims

1. A shoe sole (3) comprising a sole body with a shell (4) and a core (5), wherein the core (5) is embedded in the shell (4), and wherein the core (5) is produced from a material which is stronger than the material of the shell (4), **characterized in that** the core (5) of the sole body comprises a heel part (51) and a ball-of-the-foot part (52), wherein the heel part (51) and the ball-of-the-foot part (52) each have a base side (513) which is arranged in the direction of a base side (42) of the shell (4) and is curved convexly, and wherein the base side (513) of the heel part (51) of the core (5) is curved convexly to different extents, with varying radii in each case, along different axes (512') of the heel part (51) of the core (5).

2. Shoe sole (3) according to claim 1, wherein a longitudinal axis (512') of the heel part (51) of the core (5) and the longitudinal axis (3') of the shoe sole (3) define an angle (α) in the range of from about 90° to about 110°.

3. Shoe sole (3) according to claim 1 or 2, wherein the base side (523) of the ball-of-the-foot part (52) of the core (5) is curved convexly to different extents, with varying radii in each case, along different axes (522', 522") of the ball-of-the foot part (52) of the core (5).

4. Shoe sole (3) according to any one of the preceding claims, wherein a longitudinal axis (522') of the ball-of-the-foot part (52) of the core (5) and the longitudinal axis (3') of the shoe sole (3) define an angle (ß) in a range of from about 70° to about 85°,

5. Shoe sole (3) according to any one of the preceding claims, wherein, in an area adjoining the heel part (51) of the core (5), the base side (42) of the shell (4) is formed substantially in conformity with the base side (513) of the heel part (51) of the core (5).

6. Shoe sole (3) according to any one of the preceding claims, wherein, in an area adjoining the ball-of-the-foot part (52) of the core (5), the base side (42) of the shell (4) is formed substantially in conformity with the base side (523) of the ball-of-the-foot part (52) of the core (5).

7. Shoe sole (3) according to any one of the preceding claims, wherein the core (5) comprises a web (53) which connects the heel part (51) and the ball-of-the-foot part (52) with each other.

8. Shoe sole (3) according to claim 7, wherein the heel part (51) of the core (5) and the ball-of-the-foot part (52) of the core (5) each have a foot side (512, 522) which can be made to face a foot and wherein the web (53) connects the heel part (51) of the core (5) and the ball-of-the-foot part (52) of the core (5) with each other at their respective foot sides (512, 522).

9. Shoe sole according to any one of the preceding claims, wherein the heel part (51) of the core (5) comprises at least one chamber (511).

10. Shoe sole according to any one of the preceding claims, wherein the ball-of-the-foot part (52) of the core (5) comprises at least one chamber (521).

11. . Shoe sole (3) according to any one of the preceding claims, wherein the core (5) comprises a lip part (54) which extends from the ball-of-the-foot part (52) of the core (5) in the direction of a toe part (35) of the shoe sole (3).

12. Shoe sole (3) according to any one of the preceding claims, wherein the core (5) of the sole body is made from a synthetic material, from wood, metal or synthetic fibres.

13. Shoe sole (3) according to any one of the preceding claim, wherein the shell (4) of the sole body is made from rubber, polyurethane, leather or caoutchouc.

14. Shoe (1) comprising a shoe sole (3) according to any one of the preceding claims and an upper (2).

## Revendications

1. Semelle de chaussure (3), comprenant un corps de semelle avec une enveloppe (4) et une âme (5), l'âme (5) étant incorporée dans l'enveloppe (4) et l'âme (5) étant fabriquée dans un matériau plus résistant que celui de l'enveloppe (4), **caractérisée en ce que** l'âme (5) du corps de semelle comprend une partie de talon (51) et une partie plantaire (52), la partie de talon (51) et la partie plantaire (52) comportant chacune une face inférieure (513) dirigée vers la face inférieure (42) de l'enveloppe (4), laquelle présente une courbure convexe, et la face inférieure (513) de la partie de talon (51) de l'âme (5) présentant une courbure convexe différenciée de rayon variable le long de différents axes (512') de la partie de talon (51) de l'âme (5).

2. Semelle de chaussure (3) selon la revendication 1, où un axe longitudinal (512') de la partie de talon (51) de l'âme (5) et l'axe longitudinal (3') de la semelle de chaussure (3) forment un angle (α) compris entre 90° environ et 110° environ.

3. Semelle de chaussure (3) selon la revendication 1 ou 2, où la face inférieure (523) de la partie plantaire (52) de l'âme (5) présente une courbure convexe différenciée de rayon variable le long de différents axes (522', 522") de la partie plantaire (52) de l'âme (5).

4. Semelle de chaussure (3) selon l'une des revendications précédentes, où un axe longitudinal (522') de la partie plantaire (52) de l'âme (5) et l'axe longitudinal (3') de la semelle de chaussure (3) forment un angle (ß) compris entre 70° environ et 85° environ.

5. Semelle de chaussure (3) selon l'une des revendications précédentes, où, dans une région adjacente à la partie de talon (51) de l'âme (5), la face inférieure (42) de l'enveloppe (4) est de forme sensiblement correspondante à la face inférieure (513) de la partie de talon (51) de l'âme (5).

6. Semelle de chaussure (3) selon l'une des revendications précédentes, où, dans une région adjacente à la partie plantaire (52) de l'âme (5), la face inférieure (42) de l'enveloppe (4) est de forme sensiblement correspondante à la face inférieure (523) de la partie plantaire (52) de l'âme (5).

7. Semelle de chaussure (3) selon l'une des revendications précédentes, où l'âme (5) comprend une traverse (53) reliant la partie de talon (51) à la partie plantaire (52).

8. Semelle de chaussure (3) selon la revendication 7, où la partie de talon (51) de l'âme (5) et la partie plantaire (52) de l'âme (5) comportant chacune une face de pied (512, 522) qui peut être dirigée vers le pied, et où la traverse (53) relie la partie de talon (51) de l'âme (5) à la partie plantaire (52) de l'âme (5) sur leurs faces de pied (512, 522) respectives.

9. Semelle de chaussure selon l'une des revendications précédentes, où la partie de talon (51) de l'âme (5) comporte au moins un compartiment (511).

10. Semelle de chaussure selon l'une des revendications précédentes, où la partie plantaire (52) de l'âme (5) comporte au moins un compartiment (521).

11. Semelle de chaussure (3) selon l'une des revendications précédentes, où l'âme (5) comprend une partie de lèvre (54) qui s'étend de la partie plantaire (52) de l'âme (5) à une zone d'orteils (35) de la semelle de chaussure (3).

12. Semelle de chaussure (3) selon l'une des revendications précédentes, ou l'âme (5) du corps de semelle est fabriquée dans un matériau synthétique, en bois, en métal ou fibres synthétiques.

13. Semelle de chaussure (3) selon l'une des revendications précédentes, où l'enveloppe (4) du corps de semelle est fabriquée en gomme, en polyuréthane, en cuir ou en caoutchouc.

14. Chaussure (1), comprenant une semelle de chaussure (3) selon l'une des revendications précédentes et une tige (2).
